# EUROPÄISCHE PATENTSCHRIFT

(11) **EP 1 413 707 B1**
(45) Veröffentlichungstag und Bekanntmachung des Hinweises auf die Patenterteilung: **08.11.2006**
(21) Anmeldenummer: 03021643.6
(22) Anmeldetag: 26.09.2003
(51) Int. Cl.: E06B 9/54, E06B 9/17, E06B 9/68

(54) **Rolladenkasten**
Roller shutter box
Caisson de volet roulant

(30) Priorität: 24.10.2002 DE 10249784
(43) Veröffentlichungstag der Anmeldung: 28.04.2004
(73) Patentinhaber: SKS Stakusit Bautechnik GmbH, 47198 Duisburg (DE)
(72) Erfinder: Michael Perpeet, 45481 Mülheim (DE)
(74) Vertreter: Nunnenkamp, Jörg

(56) Entgegenhaltungen:
- DE-A- 3 643 233
- DE-A- 4 304 923
- DE-C- 19 940 212
- DE-U- 20 200 860
- US-A- 5 139 075

## Beschreibung

Die Erfindung betrifft einen Rollladenkasten, mit einem Rollladenpanzer sowie wenigstens einer zusätzlichen Abdeckungsbahn, z. B. Fliegengitterbahn, Sonnenschutzfolie, Markisentuch etc., und mit einem Antrieb mit Elektromotor, wobei der Antrieb sowohl auf den Rollladenpanzer als auch auf die Abdeckungsbahn arbeitet.

Ein Rollladenkasten der eingangs beschriebenen Ausführungsform ist durch die DE 199 40 212 C1 bekannt geworden. Hier geht es primär darum, den elektrischen Antrieb inklusive Getriebe in einem dortigen Kastendeckel unterzubringen. In diesem Zusammenhang ist der elektrische Antrieb als schnell laufender Wechselstrommotor ausgeführt.

Darüber hinaus wird ein Rollladenkasten in der DE 198 55 166 A1 behandelt. Diese befasst sich mit einer Rollladen-Vorhang-Kombination zur Vermittlung von Stimmungsbildern und verfügt über einen von einer ersten Wickelwelle abrollbaren Rollladen sowie einen zumindest teilweise transparenten Vorhang, der sich von einer zweiten Wickelwelle abrollen lässt. Rollladenpanzer und Vorhang können getrennt voneinander bedient werden.

Bei solchen Rollladenkästen besteht ein ständiges Problem dann, wenn der Rollladenpanzer sowie die Abdeckungsbahn beispielsweise ferngesteuert und elektrisch bedient werden sollen. Hierfür hat es bisher keine erfolgversprechenden Ansätze gegeben, die mit wenig Aufwand auskommen. - Zwar ist es bekannt, den elektrischen Antrieb inklusive Getriebe auf kleinem Bauraum zusammenzufassen, wie dies im Rahmen der EP 1 079 061 A2 beschrieben wird. Die gemeinsame Ansteuerung von Rollladenpanzer und zusätzlicher Abdeckungsbahn bleibt jedoch unerwähnt. Hier will die Erfindung insgesamt Abhilfe schaffen.

Der Erfindung liegt das technische Problem zugrunde, einen Rollladenkasten der eingangs beschriebenen Gestaltung so weitefzuentwickein, dass sich sowohl der Rollladenpanzer als auch die Abdeckungsbahn motorisch sowie fernbedienbar bewegen lassen, und zwar mit möglichst geringem konstruktiven Aufwand.

Zur Lösung dieser technischen Problemstellung ist ein gattungsgemäßer Rollladenkasten dadurch gekennzeichnet, dass der Elektromotor als Gleichstrommotor ausgebildet ist, und dass eine Steuerelektronik zusammen mit einem Transformator in einer Schalteinheit zur Bedienung des Roilladenkastens zusammengefasst ist.

Üblicherweise verfügt der Antrieb nicht nur über den Elektromotor bzw. als Gleichstrommotor ausgeführten Niederspannungsmotor, sondern zudem über ein Getriebe, wobei sowohl eine Rollladenpanzerwelle des Rollladenpanzers als auch eine Welle der Abdeckungsbahn wahlweise mit dem vorgenannten Antrieb in Eingriff gebracht werden. Dazu ist das Getriebe entsprechend gestaltet, wie nachfolgend noch näher erläutert wird.

In der Regel verfügt der Antrieb über ein von dem Elektromotor beaufschlagtes Zentralritzel. Neben diesem Zentralritzel mag noch ein Abtriebsritzel für die Welle der Abdeckungsbahn vorgesehen werden. Dieses Abtriebsritzel lässt sich bedarfsweise in Eingriff mit dem Zentralritzel bringen, so dass als Folge hiervon die Welle der Abdeckungsbahn über das Zentralritzel und folglich den Elektromotor bewegt wird.

Dagegen ist der Rollladenpanzer zumeist mittels einer ausrückbaren Kupplung an den Elektromotor direkt angeschlossen. Diese ausrückbare Kupplung sorgt also dafür, dass der Elektromotor in eingerücktem Zustand unmittelbar auf die Rollladenpanzerwelle des Rollladenpanzers arbeitet, während die Kupplung in ausgerücktem Zustand die Rollladenpanzerwelle von dem Elektromotor bzw. Gleichstrommotor trennt.

Die Steuerelektronik sorgt nun dafür, dass die verschiedenen Betriebszustände umgesetzt werden. So ist es denkbar, die ausrückbare Kupplung zwischen dem Rollladenpanzer und dem Elektromotor von der Steuerelektronik anzusteuern. Ebenso sorgt die Steuerelektronik dafür, dass das Abtriebsritzel der Abdeckungsbahn mit dem Zentralritzel in Eingriff gebracht wird oder eben nicht. Eine weitere Funktion der Steuerelektronik liegt darin, den von dem Elektromotor aufgenommenen Strom zu erfassen und auszuwerten. Je nachdem, ob dieser Strom zuvor eingestellte Höchstwerte überschreitet oder nicht, gibt die Steuerelektronik abhängige Steuersignale aus. Diese können beispielsweise dafür sorgen, dass die Bewegung des Rollladenpanzers durch Öffnen der ausrückbaren Kupplung unterbrochen wird. Das wird man naturgemäß dann vornehmen, wenn der von dem Elektromotor aufgenommene Strom bestimmte Schwellwerte überschreitet, die indiziell für eine Blockierung des Rollladenpanzers sprechen.

In gleicher Weise mag die Steuerelektronik bei einer Blockade der Abdeckungsbahn dafür sorgen, dass das für den Antrieb der Abdeckungsbahn verantwortliche Abtriebsritzel von dem Zentralritzel (wieder) entfernt wird, so dass die Abdeckungsbahn anschließend nicht mehr von dem Elektromotor beaufschlagt wird.

Bei dem eingesetzten Niederspannungsmotor respektive Gleichstrommotor handelt es sich insbesondere um einen Gleichstrom-Schrittmotor. Solche Niederspannungsmotoren sind robust und werden vielfach eingesetzt, beispielsweise in der Automobilindustrie. Sie verfügen bereits bei geringen Drehzahlen über ein hohes Drehmoment, sind folglich für den Antrieb von Rollladenpanzern und Abdeckungsbahnen prädestiniert, bei denen es insbesondere zum Beginn der Bewegung darauf ankommt, Verharrungskräfte zu überwinden. Hinzu kommt, dass solche Elektromotoren äußerst klein und kompakt bauen, folglich wenig Platz im Rollladenkasten beanspruchen.

Auf diese Weise ist es möglich, dass der Antrieb zusammen mit einem Seitendeckel für einen Kastenkörper eine auswechselbare Baueinheit bildet. Diese Baueinheit kann problemlos gegen eine solche ausgetauscht werden, bei welcher am Seitendeckel eine übliche Aufrolleinheit für einen Rollladengurt angeordnet ist. Dadurch gelingt ein praktisch modularer Aufbau, der es ermöglicht, einen Rollladenpanzer mit Rollladengurt dahingehend umzurüsten, dass nunmehr der Rollladenpanzer elektrisch angetrieben wird. Selbstverständlich kann auch umgekehrt verfahren werden.

Darüber hinaus empfiehlt die Erfindung, eine oder mehrere Solarzellen vorzusehen, die in Verbindung mit einem Energiespeicher die elektrische Versorgung des Elektromotors sicherstellen bzw. unterstützen können. Das ist besonders vorteilhaft dadurch möglich, dass es sich bei dem Elektromotor - wie beschrieben - um einen Niederspannungsmotor, insbesondere Gleichstrom-Schrittmotor, handelt. Denn die Ausgangsspannung einer solchen Solarenergieversorgungseinrichtung entspricht zumeist der Versorgungsspannung des betreffenden Niederspannungsmotors, so dass bei dieser Ausgestaltung keine Spannungsanpassung erfolgen muss. Selbstverständlich gelingt mit Hilfe der Solarzellen in Verbindung mit dem Energiespeicher auch eine Unterstützung der elektrischen Versorgung des Antriebes dahingehend, dass insgesamt der Stromverbrauch reduziert wird. Die Solarzellen lassen sich in diesem Zusammenhang vorteilhaft am frontseitigen Blenddeckel des Rollladenkastens bzw. seines Kastenkörpers anbringen, so dass zumeist optimale Sonnenbestrahlungsbedingungen gegeben sind.

Schließlich schlägt die Erfindung vor, die Steuereinheit zusammen mit einem Transformator in einer Schalteinheit zur Bedienung des Rollladenkastens zusammenzufassen. - Im Ergebnis wird ein Rollladenkasten zur Verfügung gestellt, welcher die Möglichkeit eröffnet, nicht nur den Rollladenpanzer, sondern wenigstens noch eine zusätzliche Abdeckungsbahn mit ein und demselben Antrieb zu bedienen. Das kann gleichzeitig oder stufenweise erfolgen. Natürlich liegt es auch im Rahmen der Erfindung, mit zwei zusätzlichen Abdeckungsbahnen, beispielsweise einer Fliegengitterbahn und einem Markisentuch, insbesondere einer Markisolette, zu arbeiten. Dann übernimmt der Antrieb in Verbindung mit der Steuerelektronik die getrennte oder gleichzeitige Ansteuerung des Rollladenpanzers, der Fliegengitterbahn sowie der Markisolette bzw. des Markisentuches.

Das alles gelingt unter Rückgriff auf eine besonders kompakte Ausgestaltung, weil der Antrieb zusammen mit dem Seitendeckel eine auswechselbare Baueinheit mit kompakten Ausmaßen bildet. Ein wesentlicher Grund hierfür ist darin zu sehen, dass der Antrieb einen Niederspannungs-Elektromotor aufweist, welcher über geringe Außenabmessungen verfügt. Der in diesem Zusammenhang zumeist obligatorische Transformator, um die in Gebäuden regelmäßig vorhandene Wechselspannung in die benötigte Gleichspannung umzuwandeln, ist außerhalb des Rollladenkastens platziert, benötigt dort folglich keinen Bauraum. Vielmehr wird der Transformator inklusive der Steuereinheit und ein oder mehreren Schaltern zur Bedienung der gesamten Anlage zu der Schalteinheit zusammengefasst. Diese steht über lediglich eine Zuleitung mit dem Rollladenkasten elektrisch in Verbindung. Hierin sind die wesentlichen Vorteile zu sehen.

Der Antrieb der einzelnen Abtriebskomponenten bzw. Wellen kann nicht nur über Ritzel bzw. Zahnräder, sondern auch über Zahnriemen oder eine Kombination aus beiden Antriebstechniken erfolgen. Das Getriebe kann folglich als Zahnradgetriebe und/oder Riemengetriebe, insbesondere Zahnriemengetriebe ausgebildet sein. Die Form- und Kraftschlüssigkeit der einzelnen Abtriebskomponenten kann über elektromagnetisch angesteuerte Kupplungen mit einer eingebauten mechanischen Festsetzung erfolgen. Diese Komponenten können in die entsprechenden Zahnräder oder Zahnriemenräder integriert sein.

Im Folgenden wird die Erfindung anhand einer lediglich ein Ausführungsbeispiel darstellenden Zeichnung näher erläutert. Die einzige Figur zeigt einen Seitendeckel eines Rollladenkastens in schematischer Aufsicht.

Der in der einzigen Figur zu erkennende Seitendeckel 1 gehört zu einem Rollladenkasten, dessen Kastenkörper aus einzelnen nicht dargestellten Blenddeckeln zusammengesetzt ist. Zum endseitigen Abschluss des Kastenkörpers dienen die Seitendeckel 1 von denen einer in der Figur gezeigt wird.

Innerhalb des Rollladenkastens ist ein Rollladenpanzer 2 angeordnet, der lediglich schematisch angedeutet ist. Darüber hinaus findet sich in dem Rollladenkasten eine Abdeckungsbahn 3, die im Rahmen des Ausführungsbeispiels als Fliegengitterbahn ausgebildet ist. Alternativ oder zusätzlich kann an dieser Stelle natürlich auch eine Sonnenschutzfolie, ein Markisentuch, eine Markisolette etc. verwirklicht werden.

Zum grundsätzlichen Aufbau gehört ferner ein Antrieb 4, 5, 6, welcher sowohl auf den Rollladenpanzer 2 als auf die Abdeckungsbahn 3 arbeitet. Das wird im Folgenden noch näher erläutert werden.

Der Antrieb 4, 5, 6 setzt sich aus einem Elektromotor 4 und einem Getriebe 5, 6 zusammen. Bei dem Getriebe 5, 6 handelt es sich um ein Zentralritzel 5 sowie ein Zwischenritzel 6. Das Zentralritzel 5 sowie eine Welle 7 des Rollladenpanzers 2 bewegen sich auf einer gemeinsamen Achse.

Bei dem Elektromotor 4 handelt es sich um einen Gleichstrommotor geringer Abmessungen. Dieser arbeitet über das Zwischenritzel 6 auf das Zentralritzel 5, welches seinerseits unter Zwischenschaltung einer lediglich angedeuteten Kupplung 8 mit der Rollladenpanzerwelle 7 in Verbindung steht. Die Abdeckungsbahn 3 dreht sich dagegen um eine von der Welle 7 beabstandete Achse und verfügt über ein weiteres angeschlossenes Ritzel 9. Dieses Ritzel 9 kann mit Hilfe eines verstellbaren Abtriebsritzels 10 mit dem Zentralritzel 5 in Eingriff gebracht werden. Dazu lässt sich das Abtriebsritzel 10 in der durch einen Doppelpfeil angedeuteten Richtung im Vergleich zum feststehenden Zentralritzel 5 hin- und herbewegen, und zwar mit diesen in Eingriff bringen und hiervon wieder lösen.

Sobald das Abtriebsritzel 10 mit dem Zentralritzel 5 in Eingriff gebracht worden ist, dreht sich auch das Ritzel 9 für die Abdeckungsbahn und folglich deren Welle. Für die Verstellung des Abtriebsritzels 10 sorgt eine nicht näher spezifizierte Linearstelleinrichtung 11, die von einer Steuereinheit 12 beaufschlagt wird. Auch die Kupplung bzw. schaltbare Kupplung 8 ist an die Steuereinheit bzw. Steuerelektronik 12 angeschlossen. Gleiches gilt für den Elektromotor 4.

Die Steuerelektronik 12 wertet den von dem Elektromotor 4 aufgenommenen Strom zur Bewegung des Rollladenpanzers 2 und/oder der Abdeckungsbahn 3 aus. Überschreitet der aufgenommene Strom bestimmte Schwellwerte, so deutet dies auf eine Blockade des Rollladenpanzers 2 und/oder der Abdeckungsbahn 3 hin. Im erstgenannten Fall wird daraufhin die Kupplung 8 ausgerückt. Im zweiten Fall beaufschlagt die Steuerelektronik 12 die Linearstelleinrichtung 11, so dass die Abdeckungsbahn 3 über das Ritzel 9 und schließlich das von dem Zentralritzel 5 entfernte Abtriebsritzel 10 vom Antrieb freikommt.

Anhand der Darstellung erkennt man, dass der Antrieb 4, 5, 6 zusammen mit dem Seitendeckel 1 eine auswechselbare Baueinheit bildet, die in den Kastenkörper endseitig eingesetzt werden kann. Das kann beispielsweise im Austausch mit einem herkömmlichen Seitendeckel geschehen, welcher eine Rollladengurteinheit aufweist.

Nicht dargestellt ist die Möglichkeit, eine oder mehrere Solarzellen vorzusehen, die in Verbindung mit einem ebenfalls nicht gezeigten Energiespeicher für die elektrische Versorgung des Elektromotors 4 sorgen bzw. diese elektrische Versorgung des Elektromotors 4 unterstützen. Die Steuereinheit bzw. Steuerelektronik 12 wird zusammen mit einem Transformator 13 in einer Schalteinheit 14 zusammengefasst, welche die komplette Bedienung des Rollladenkastens sicherstellt. Der Transformator 13 wandelt dabei in der Regel die Netzspannung von ca. 220 Volt in eine Gleichspannung von beispielsweise 12 Volt oder 24 Volt um, damit der als Gleichstrommotor ausgeführte Elektromotor 4 die erforderliche Betriebsspannung erhält. Die Schalteinheit 14 verfügt über alle notwendigen Schalter, Einheiten und Anzeigen, welche die Bedienung einerseits des Rollladenpanzers 2 und andererseits der Abdeckungsbahn 3 ermöglichen.

Selbstverständlich können neben dem Rollladenpanzer 2 auch mehr als eine Abdeckungsbahn 3 von der Schalteinheit 14 angesteuert werden. Denkbar ist es hier, den Rollladenpanzer 2 beispielsweise mit einem Fliegengitter und zusätzlich einer Markisolette zu kombinieren, die insgesamt von dem einzigen Antrieb 4, 5, 6 beaufschlagt werden und deren Steuerung zusammengenommen mit Hilfe der Schalteinheit 14 erfolgt. Es versteht sich, dass der Rollladenpanzer 2 und die Abdeckungsbahn 3 gemeinsam oder auch getrennt voneinander mit Hilfe des Antriebes 4, 5, 6 bewegt werden können, je nachdem wie die spezifischen Anforderungen sind.

## Patentansprüche

1. Rollladenkasten, mit einem Rollladenpanzer (2) sowie wenigstens einer zusätzlichen Abdeckungsbahn (3), z. B. Fliegengitterbahn, Sonnenschutzfolie, Markisentuch etc., und mit einem Antrieb (4, 5, 6) mit Elektromotor (4), wobei der Antrieb (4, 5, 6) sowohl auf den Rollladenpanzer (2) als auch auf die Abdeckungsbahn (3) arbeitet,
**dadurch gekennzeichnet, dass**
- der Elektromotor (4) als Gleichstrommotor ausgebildet ist, und dass
- eine Steuerelektronik (12) zusammen mit einem Transformator (13) in einer Schalteinheit (14) zur Bedienung des Rollladenkastens zusammengefasst ist.

2. Rollladenkasten nach Anspruch 1, **dadurch gekennzeichnet, dass** der Antrieb (4, 5, 6) ein Getriebe (5, 6) aufweist, wobei eine Welle (7) des Rollladenpanzers (2) sowie eine Welle der Abdeckungsbahn (3) wahlweise mit dem Antrieb (4, 5, 6) in Eingriff gebracht werden.

3. Rollladenkasten nach Anspruch 1 oder 2, **dadurch gekennzeichnet, dass** der Antrieb (4, 5, 6) ein von dem Elektromotor (4) beaufschlagtes Zentralritzel (5) aufweist.

4. Rollladenkasten nach einem der Ansprüche 1 bis 3, **dadurch gekennzeichnet, dass** wenigstens ein mit dem Zentralritzel (5) in Eingriff bringbares Abtriebsritzel (10) für die Abdeckungsbahn (3) vorgesehen ist.

5. Rollladenkasten nach einem der Ansprüche 1 bis 4, **dadurch gekennzeichnet, dass** die Steuerelektronik (12) den vom Elektromotor (4) aufgenommenen Strom zur Steuerung der Bewegung des Rollladenpanzers (2) und/oder der Abdeckungsbahn (3) auswertet.

6. Rollladenkasten nach einem der Ansprüche 1 bis 5, **dadurch gekennzeichnet, dass** der Rollladenpanzer (2) mittels einer ausrückbaren Kupplung (8) an den Elektromotor (4) angeschlossen ist.

7. Rollladenkasten nach einem der Ansprüche 1 bis 6, **dadurch gekennzeichnet, dass** der Antrieb (4, 5, 6) zusammen mit einem Seitendeckel (1) für einen Kastenkörper eine auswechselbare Baueinheit bildet.

8. Rollladenkasten nach einem der Ansprüche 1 bis 7, **dadurch gekennzeichnet, dass** eine oder mehrere Solarzellen vorgesehen sind, die in Verbindung mit einem Energiespeicher die elektrische Versorgung des Elektromotors (4) sicherstellen bzw. unterstützen.

## Claims

1. A roller shutter housing comprising a roller curtain (2) as well as at least one additional cover track (3), e.g. a fly screen track, sun protection film, awning cloth etc. and comprising a drive (4, 5, 6) provided with electric motor (4), wherein the drive (4, 5, 6) operates both on the roller curtain (2) and on the cover track (3),
**characterised in that**
- the electric motor (4) is embodied as a DC motor and that
- an electronic control system (12) together with a transformer (13) is combined in a switching unit (14) to operate the roller shutter housing.

2. The roller shutter housing according to claim 1, **characterised in that** the drive (4, 5, 6) comprises a gear unit (5, 6)wherein one shaft (7) of the roller curtain (2) and one shaft of the cover track (3) are brought into engagement with the drive (4, 5, 6) as desired.

3. The roller shutter housing according to claim 1 or 2, **characterised in that** the drive (4, 5, 6) comprises a central pinion (5) which is acted upon by the electric motor (4).

4. The roller shutter housing according to any one of claims 1 to 3, **characterised in that** at least one drive pinion (10) which can be brought into engagement with the central pinion (5) is provided for the cover track (3).

5. The roller shutter housing according to any one of claims 1 to 4, **characterised in that** the electronic control system (12) evaluates the current consumed by the electric motor (4) to control the movement of the roller curtain (2) and/or the cover track (3).

6. The roller shutter housing according to any one of claims 1 to 5, **characterised in that** the roller curtain (2) is connected to the electric motor (4) by means of a clutch (8).

7. The roller shutter housing according to any one of claims 1 to 6, **characterised in that** the drive (4, 5, 6) together with a lateral cover (1) for a housing body forms an exhangeable structural unit.

8. The roller shutter housing according to any one of claims 1 to 7, **characterised in that** one or more solar cells are provided which, in conjunction with an energy storage device, ensure or assist the electrical supply of the electric motor (4).

## Revendications

1. Caisson de volet roulant, comprenant une carcasse de volet roulant (2) ainsi qu'au moins une bande de recouvrement supplémentaire (3), par exemple une bande à grille anti-mouches, un film protecteur contre le soleil, une toile marquise, etc. et une propulsion (4, 5, 6) à moteur électrique (4), dans lequel la propulsion (4, 5, 6) agit aussi bien sur la carcasse du volet roulant (2) que sur la bande de recouvrement (3),
**caractérisé en ce que**
- le moteur électrique (4) est réalisé sous forme d'un moteur à courant continu et que
- une électronique de contrôle (12) est réunie à un transformateur (13) dans une unité de commutation (14) pour la manoeuvre du caisson de volet roulant.

2. Caisson de volet roulant selon la revendication 1, **caractérisé en ce que** la propulsion (4, 5, 6) comporte un engrenage (5, 6), tandis qu'un arbre (7) de la carcasse de volet roulant (2) ainsi qu'un arbre de la bande de recouvrement (3) au choix sont amenés en engrènement avec la propulsion (4, 5, 6).

3. Caisson de volet roulant selon la revendication 1, **caractérisé en ce que** la propulsion (4, 5, 6) comporte un pignon central (5) sollicité par le moteur électrique (4).

4. Caisson de volet roulant selon une des revendications 1 à 3, **caractérisé en ce qu'**au moins un pignon moteur (10) pouvant être engrené avec le pignon central (5) est prévu pour la bande de recouvrement(3).

5. Caisson de volet roulant selon une des revendications 1 à 4, **caractérisé en ce que** l'électronique de contrôle (12) exploite le courant absorbé par le moteur électrique (4) pour contrôler le mouvement de la carcasse de volet roulant (2) et/ou de la bande de recouvrement (3).

6. Caisson de volet roulant selon une des revendications 1 à 5, **caractérisé en ce que** la carcasse de volet roulant (2) est raccordée par un embrayage débrayable (8) au moteur électrique (4).

7. Caisson de volet roulant selon une des revendications 1 à 6, **caractérisé en ce que** la propulsion (4, 5, 6) constitue avec un couvercle latéral (1) pour corps de caisson une unité de construction échangeable.

8. Caisson de volet roulant selon une des revendications 1 à 7, **caractérisé en ce qu'**il est prévu une ou plusieurs piles solaires qui, en liaison avec un accumulateur d'énergie, assurent ou assistent l'alimentation électrique du moteur électrique (4).
